# FASCICULE DE BREVET EUROPEEN

(11) **EP 3 976 903 B1**
(45) Date de publication et mention de la délivrance du brevet: **05.07.2023**
(21) Numéro de dépôt: 19739672.4
(22) Date de dépôt: 29.05.2019
(51) Int. Cl.: E04F 21/02, E04F 21/165, B44C 7/06, B65H 35/00

(54) **APPLICATEUR DE BANDE À PROTECTION DE BANDE ET PROCÉDÉ DE MAINTENANCE D'UN TEL APPLICATEUR**
STREIFENAPPLIKATOR MIT STREIFENSCHUTZ UND VERFAHREN ZUM WARTEN EINES SOLCHEN APPLIKATORS
STRIP APPLICATOR WITH STRIP PROTECTION AND METHOD FOR MAINTAINING SUCH AN APPLICATOR

(43) Date de publication de la demande: 06.04.2022
(73) Titulaire: Etablissements Pierre Gréhal et Cie SA, 95560 Baillet en France (FR)
(72) Inventeur: DELESTRE, Lionel, 95260 Beaumont-sur-Oise (FR)
(74) Mandataire: Rataboul, Xavier
(86) Numéro de dépôt international: PCT/FR2019/000088
(87) Numéro de publication internationale: WO 2020/240100

(56) Documents cités:
- US-A- 4 196 028
- US-A1- 2003 066 611
- US-A1- 2009 094 936

## Description

La présente invention concerne un applicateur de bande à protection de bande et un procédé de maintenance d'un tel applicateur.

Un tel applicateur est destiné à la pose d'une bande en papier ou matériau similaire, se présentant sous forme de rouleau, entre deux plaques de plâtre adjacentes, en construction ou en rénovation, et ceci par l'intermédiaire d'un enduit pâteux.

Ainsi, l'enduit comble l'espace entre les deux plaques et la bande maintient l'ensemble.

La pose de bande se fait entre deux plaques disposées sur un même plan ou en angle. Une fois l'enduit et la bande positionnés, l'utilisateur lisse l'ensemble à l'aide d'une spatule plate ou coudée pour les angles. La bande assure ainsi d'obtenir un joint parfaitement lisse entre les plaques.

On connaît déjà des applicateurs de bande, communément appelés « banjo », illustrés, par exemple dans le document US2328571. Ils comprennent un réservoir d'enduit dans lequel la bande se charge en enduit lors de l'application. Ils comprennent également un dévidoir d'une bande de jointement en rouleau pour effectuer de nombreux jointements, notamment sur les grands chantiers.

À cette fin, le réservoir présente, par référence à la position d'utilisation, une fente d'entrée de la bande ménagée entre une extrémité libre d'une paroi arrière du réservoir et une première extrémité libre d'une paroi inférieure du réservoir, et une fente de sortie de la bande ménagée entre une extrémité libre d'une paroi frontale du réservoir et une deuxième extrémité libre de la paroi inférieure du réservoir.

Pour remplir le réservoir, ce dernier comprend, en outre, deux parois latérales, dont l'une constitue un capot latéral amovible d'accès à l'intérieur du réservoir. Le capot peut être amovible par retrait ou par pivotement.

Pour remplir les applicateurs de type banjo, on ouvre le capot, on place manuellement la bande contre les parois arrière, supérieure et frontale, puis on remplit l'espace ménagé entre la bande ainsi positionnée et la surface inférieure du réservoir avec de l'enduit.

Une tête d'application est généralement destinée à être fixée sur la paroi frontale du réservoir, au-dessus de la fente de sortie, pour assurer une bonne application de la bande, c'est-à-dire un entrainement de la bande chargée d'enduit hors de l'applicateur et un plaquage de la bande contre les plaques de plâtre. Un lissage de finition est ensuite effectué par l'utilisateur à l'aide d'une spatule.

Lors de l'application de la bande, celle-ci subit de fortes contraintes : par la tête d'application qui comprend généralement au moins une roulette d'entrainement qui tire sur la bande et qui l'applique contre les plaques de plâtre, par le frottement contre l'enduit et par le frottement contre la fente d'entrée de la bande.

Le phénomène d'abrasion lors de l'application de la bande est connu et se manifeste le plus souvent au niveau de la fente de sortie qui subit des frottements importants par la bande chargée d'enduit. En outre, ces frottements génèrent une forte montée en température qui augmente l'érosion de la fente de sortie, le réservoir étant généralement en plastique.

Le phénomène d'abrasion se manifeste également au niveau de la fente d'entrée qui constitue un point d'inflexion dans la bande, entre le dévidoir et la fente de sortie, en particulier lorsque le réservoir est plein et que la bande est appliquée contre la paroi supérieure du réservoir.

Ainsi, en cas de traction trop forte, par exemple lorsque le mouvement d'application est rapide, la bande chauffe fortement à l'entrée du réservoir, et il est fréquent qu'elle casse, ce qui oblige à ouvrir le réservoir et à replacer la bande. Cette opération est particulièrement chronophage et salissante lorsque le réservoir est plein.

Un applicateur de bande de jointement entre deux plaques de plâtre selon le préambule de la revendication 1 est connu de US 2003/066611 A1.

Un objectif de la présente invention est donc de proposer un applicateur de conception simple et d'entretien facile, permettant une application rapide de la bande, tout en limitant les risques de rupture de la bande au niveau de la fente d'entrée.

Outre l'intérêt économique d'une pose rapide de la bande, cette pose rapide peut également présenter un intérêt technique si l'enduit utilisé est particulièrement fluide.

En effet, certains utilisateurs utilisent un enduit plus liquide que les enduits vendus prêts à l'emploi, pour des raisons pratiques, économiques ou techniques.

Or, un enduit liquide a de forts risques de fuir à travers la fente d'entrée, même si le mouvement de la bande a tendance à entraîner l'enduit vers la fente de sortie.

La présente invention vise également à proposer un applicateur polyvalent, c'est-à-dire pouvant s'adapter à l'utilisation d'enduits de viscosités différentes, tout en limitant le risque de rupture de la bande lors de la pose.

Un objectif de la présente invention est donc de proposer un applicateur de bande muni de moyens de réglage faciles à mettre en oeuvre et robustes, peu sensibles à l'abrasion et à la chaleur, et peu coûteux, c'est-à-dire facilement remplaçables, sans outils.

Selon l'invention, la géométrie de la fente est modifiée et adaptée pour recevoir des manchons de protection auto fixant, dont l'épaisseur est choisie pour adapter la hauteur de la fente à la viscosité de l'enduit employé.

Ainsi, l'invention a pour objet un applicateur de bande de jointement entre deux plaques de plâtre, l'applicateur comprenant un dévidoir pour une bande de jointement en rouleau et un réservoir d'enduit dans lequel se déroule la bande en utilisation, le réservoir présentant, par référence à la position d'utilisation, une fente d'entrée de la bande ménagée entre une extrémité libre d'une paroi arrière du réservoir et une première extrémité libre d'une paroi inférieure du réservoir, et une fente de sortie de la bande ménagée entre une extrémité libre d'une paroi frontale du réservoir et une deuxième extrémité libre de la paroi inférieure du réservoir, ce dernier comprenant, en outre, deux parois latérales, dont l'une constitue un capot latéral amovible d'accès à l'intérieur du réservoir. Selon l'invention, l'extrémité libre de la paroi arrière du réservoir et la première extrémité libre de la paroi inférieure du réservoir comprennent un cylindre de section supérieure à une épaisseur de la paroi sur laquelle chaque cylindre est rattaché, et en ce que chaque cylindre est recouvert par un manchon de protection amovible, de section complémentaire au cylindre que le manchon recouvre, chaque manchon de protection présentant une ouverture longitudinale délimitée par deux bords de blocage contre la paroi portant le cylindre que le manchon recouvre.

Selon des modes particuliers de réalisation :
- chaque cylindre peut présenter une section circulaire, chaque manchon de protection présentant une section circulaire ouverte en C ; et/ou
- les manchons de protection peuvent présenter une épaisseur telle que, lorsqu'ils sont insérés autour des cylindres de l'extrémité libre de la paroi arrière et de la paroi inférieure, ils sont espacés d'une hauteur de fente d'entrée telle que, en utilisation, la bande peut passer librement, mais pas l'enduit stocké dans le réservoir.

L'invention a également pour objet un kit d'application de bande de jointement entre deux plaques de plâtre, le kit comprenant un applicateur précédent et une pluralité de manchons de protection d'épaisseurs différentes pour permettre un réglage en hauteur de la fente d'entrée en fonction de la viscosité de l'enduit devant être utilisé.

L'invention a également pour objet un procédé de maintenance d'un applicateur de bande de jointement précédent, le procédé comprenant les étapes suivantes :
a) ouvrir la paroi latérale constituant le capot latéral amovible pour accéder à l'intérieur du réservoir et aux extrémités libres de la paroi arrière et de la paroi inférieure ;
b) retirer les manchons de protection des extrémités libres de la paroi arrière et de la paroi inférieure du réservoir en les faisant coulisser le long des cylindres portés par lesdites extrémités libres de la paroi arrière et de la paroi inférieure du réservoir ;
c) insérer de nouveaux manchons de protection en les faisant coulisser le long des cylindres portés par les extrémités libres de la paroi arrière et de la paroi inférieure du réservoir ;
d) refermer la paroi latérale constituant le capot latéral amovible.

D'autres caractéristiques de l'invention seront énoncées dans la description détaillée ci-après, faite en référence aux dessins annexés, qui représentent, respectivement : :
[Fig. 1] représente une vue schématique en perspective d'un applicateur de bande selon l'invention en position d'utilisation, c'est-à-dire en position d'application d'une bande ;
[Fig. 2] représente une vue schématique en perspective de l'applicateur de bande de la figure 1 dans lequel le capot d'accès à l'intérieur du réservoir est ouvert ;
[Fig. 3] représente une vue schématique en perspective d'un applicateur selon l'invention comprenant un système de protection de la fente d'entrée de bande ;
[Fig. 4] représente une vue schématique en perspective d'un agrandissement de la figure 3 centré sur la fente d'entrée de bande, qui comprend des manchons de protection contre l'abrasion ; et
[Fig. 5] représente une vue schématique en perspective éclatée de la figure 4 illustrant la structure particulière des manchons de protection selon l'invention.

Un applicateur muni de moyens de protection de bande au niveau de la fente d'entrée selon l'invention est illustré aux figures 1 et 2.

L'applicateur 1 comprend un dévidoir 2 pour une bande de jointement en rouleau 3 (illustré en pointillé) et un réservoir 4 d'enduit dans lequel se déroule la bande, en utilisation.

L'applicateur comprend également une poignée de préhension 5 servant à son transport ou sa manipulation opérationnelle lors de l'application de la bande.

Alternativement ou en combinaison, l'applicateur peut comprendre une sangle de préhension (non illustrée) permettant de saisir l'applicateur par le dessous.

Comme illustré en figure 2, le réservoir 4 présente, par référence à la position d'utilisation, une fente d'entrée 6 de la bande ménagée entre une extrémité libre 7a d'une paroi arrière 7 du réservoir et une première extrémité libre 8a d'une paroi inférieure 8 du réservoir.

Le réservoir 4 comprend également une fente de sortie 9 de la bande ménagée entre une extrémité libre 10a d'une paroi frontale 10 du réservoir et une deuxième extrémité libre 8b de la paroi inférieure 8 du réservoir.

Le réservoir comprenant, en outre, deux parois latérales 11 et 12, dont l'une constitue un capot latéral amovible 11 permettant l'accès à l'intérieur du réservoir 4.

L'applicateur peut comporter une tête d'application 100 ayant des fonctionnalités particulières, par exemple d'application de la bande dans un angle.

Comme illustré aux figures 3 à 5, l'invention prévoit des moyens permettant une protection efficace et peu coûteuse de la fente d'entrée de la bande contre l'abrasion et les hausses de température, et ce avec un entretien très facile.

En outre, ces moyens permettent de réduire les fuites d'enduit au niveau de la fente d'entrée 6 de la bande 3, en fonction de la viscosité de l'enduit. Ils permettent ainsi un meilleur contrôle du débit d'enduit au niveau de la fente de sortie 9.

Ainsi, l'extrémité libre 7a de la paroi arrière 7 du réservoir et la première extrémité libre 8a de la paroi inférieure 8 du réservoir comprennent chacune un cylindre, respectivement 7a1 et 8a1, de section D1-supérieure à une épaisseur E1 de la paroi (respectivement 7 et 8) sur laquelle chaque cylindre 7a1 et 8a1 est rattaché.

Selon l'invention, chaque cylindre, respectivement 7a1 et 8a1, est recouvert par un manchon de protection amovible, respectivement 201 et 202, de section intérieure complémentaire au cylindre, respectivement 7a1 et 8a1, que le manchon recouvre.

Chaque manchon de protection 201 et 202 présente une ouverture longitudinale 201a-202a, délimitée par deux bords de blocage, respectivement 201b et 202b contre la paroi (respectivement 7 et 8) portant le cylindre, respectivement 7a1 et 8a1, que le manchon, respectivement 201 et 202, recouvre.

Les manchons 201-202 sont ainsi auto bloquant contre la paroi qui porte les cylindres, car les bords 201b et 202b des ouvertures longitudinales 201a-202a sont agencés à la jonction entre la paroi et le cylindre, jonction qui présente un point d'inflexion empêchant les manchons de coulisser ou de tomber hors du cylindre.

Ces manchons sont avantageusement en métal, tel que de l'acier inoxydable. Il présente ainsi une résistance à l'abrasion et à la chaleur très supérieure à celle du plastique généralement utilisé pour la fabrication des applicateurs de bande.

Par ailleurs, cette structure des extrémités libres des parois arrière et inférieure est très facile à réaliser par moulage.

Le changement des manchons, s'ils sont usés, est très facile.

[Le procédé de maintenance d'un tel applicateur de bande comprend une première étape d'ouverture de la paroi latérale constituant le capot latéral amovible 11 pour accéder à l'intérieur du réservoir 4 et aux extrémités libres 7a et 8a de la paroi arrière 7 et de la paroi inférieure 8.

Puis, on retire le ou les manchons de protection usés 201-202 des extrémités libres 7a et 8a de la paroi arrière 7 et/ou de la paroi inférieure 8 du réservoir en les faisant coulisser le long des cylindres 7a1-8a1 portés par lesdites extrémités libres.

On insère alors de nouveaux manchons de protection en les faisant coulisser le long des cylindres 7a1-8a1 portés par les extrémités libres de la paroi arrière et de la paroi inférieure du réservoir. Pour cela, on aligne l'ouverture longitudinale de chaque manchon avec la paroi 7 ou 8 pourtant le cylindre sur lequel on enfile le manchon. Les bords de blocages 201b et 202b des ouvertures longitudinales 201a-202a des manchons se placent alors à la jonction entre la paroi et le cylindre.

Finalement, on referme la paroi latérale 11 constituant le capot latéral amovible.

De manière préférentielle, chaque cylindre 7a1-8a1 présente une section circulaire, et chaque manchon de protection 201-202 présente une section circulaire ouverte en C. Ceci permet d'assurer un contact optimal avec la bande au cours de l'application, sans arrête, et évite que la bande ne se déchire. Il es alors possible d'augmenter la vitesse d'application.

Outre la protection contre l'abrasion, cette structure des manchons permet, en outre, d'adapter l'applicateur à la viscosité de l'enduit utilisé.

Ainsi, un utilisateur qui souhaite utiliser un enduit plus fluide que la normale va changer les manchons pour que la fente d'entrée de la bande soit moins haute, limitant ainsi les fuites d'enduit.

À cette fin, les manchons de protection 201-202 présentent une épaisseur telle que, lorsqu'ils sont insérés autour des cylindres de l'extrémité libre de la paroi arrière et de la paroi inférieure, ils sont espacés d'une hauteur de fente d'entrée telle que, en utilisation, la bande peut passer librement, mais pas l'enduit stocké dans le réservoir.

On pourra alors proposer un kit d'application de bande de jointement entre deux plaques de plâtre, comprenant un applicateur de bande et une pluralité de manchons de protection d'épaisseurs différentes pour permettre un réglage en hauteur de la fente d'entrée en fonction de la viscosité de l'enduit devant être utilisé.

Grâce à l'invention, on obtient un applicateur permettant une application rapide de la bande, sans crainte d'un déchirement de la bande au niveau de la fente d'entrée, et sans crainte d'une altération de la fente d'entrée due à l'abrasion et à la température de frottement.

En outre, l'applicateur est très polyvalent puisqu'il s'adapte à différentes viscosités d'enduit.

## Revendications

1. Applicateur (1) de bande de jointement entre deux plaques de plâtre, l'applicateur comprenant un dévidoir (2) pour une bande de jointement en rouleau (3) et un réservoir (4) d'enduit dans lequel se déroule la bande en utilisation, le réservoir présentant, par référence à la position d'utilisation, une fente d'entrée (6) de la bande ménagée entre une extrémité libre (7a) d'une paroi arrière (7) du réservoir et une première extrémité libre (8a) d'une paroi inférieure (8) du réservoir, et une fente de sortie (9) de la bande ménagée entre une extrémité libre (10a) d'une paroi frontale (10) du réservoir et une deuxième extrémité libre (8b) de la paroi inférieure (8) du réservoir, ce dernier comprenant, en outre, deux parois latérales (11-12), l'extrémité libre (7a) de la paroi arrière (7) du réservoir comprenant, à la fente d'entrée (6), premier cylindre (7a1) de section (D1) supérieure à une épaisseur (E1) de la paroi sur laquelle le premier cylindre est rattaché, **caractérisé en ce que**
l'une des deux parois latérales (11-12) constitue un capot latéral amovible d'accès à l'intérieur du réservoir,
et **en ce que**, à la fente d'entrée (6), la première extrémité libre (8a) de la paroi inférieure (8) du réservoir comprend un deuxième cylindre (8a1) de section (D1) supérieure à une épaisseur (E1) de la paroi sur laquelle le deuxième cylindre est rattaché,
et **en ce que** chaque cylindre (7a1, 8a1) est recouvert par un manchon de protection amovible (201-202), de section intérieure complémentaire au cylindre que le manchon recouvre, chaque manchon de protection présentant une ouverture longitudinale (201a-202a) délimitée par deux bords de blocage (201b-202b) contre la paroi portant le cylindre que le manchon recouvre.

2. Applicateur (1) selon la revendication 1, dans lequel chaque cylindre présente une section circulaire, chaque manchon de protection présentant une section circulaire ouverte en C.

3. Applicateur (1) selon l'une quelconque des revendications 1 ou 2, dans lequel les manchons de protection présentent une épaisseur telle que, lorsqu'ils sont insérés autour des cylindres de l'extrémité libre de la paroi arrière et de la paroi inférieure, ils sont espacés d'une hauteur de fente d'entrée telle que, en utilisation, la bande peut passer librement, mais pas l'enduit stocké dans le réservoir.

4. Kit d'application de bande de jointement entre deux plaques de plâtre, **caractérisé en ce qu'**il comprend un applicateur (1) selon l'une quelconque des revendications 1 à 3 et une pluralité de manchons de protection d'épaisseurs différentes pour permettre un réglage en hauteur de la fente d'entrée en fonction de la viscosité de l'enduit devant être utilisé.

5. Procédé de maintenance d'un applicateur de bande de jointement selon l'une quelconque des revendications 1 à 3, comprenant les étapes suivantes :
a) ouvrir la paroi latérale constituant le capot latéral amovible pour accéder à l'intérieur du réservoir et aux extrémités libres de la paroi arrière et de la paroi inférieure ;
b) retirer les manchons de protection des extrémités libres de la paroi arrière et de la paroi inférieure du réservoir en les faisant coulisser le long des cylindres portés par lesdites extrémités libres de la paroi arrière et de la paroi inférieure du réservoir ;
c) insérer de nouveaux manchons de protection en les faisant coulisser le long des cylindres portés par les extrémités libres de la paroi arrière et de la paroi inférieure du réservoir ;
d) refermer la paroi latérale constituant le capot latéral amovible.

## Patentansprüche

1. Applikator (1) für ein Fugenband zwischen zwei Gipskartonplatten, wobei der Applikator einen Abroller (2) für ein Fugenband auf einer Rolle (3) und einen Behälter (4) für Spachtelmasse, in den das Band im Gebrauch abgerollt wird, umfasst, wobei der Behälter, bezogen auf die Gebrauchsposition, einen Eintrittsschlitz (6) für das Band, der zwischen einem freien Ende (7a) einer Rückwand (7) des Behälters und einem ersten freien Ende (8a) einer unteren Wand (8) des Behälters ausgebildet ist, und einen Austrittsschlitz (9) für das Band, der zwischen einem freien Ende (10a) einer Vorderwand (10) des Behälters und einem zweiten freien Ende (8b) der unteren Wand (8) des Behälters ausgebildet ist, aufweist, wobei letzterer ferner zwei Seitenwände (11 - 12) umfasst, wobei das freie Ende (7a) der Rückwand (7) des Behälters am Eintrittsschlitz (6) einen ersten Zylinder (7a1) umfasst, dessen Querschnitt (D1) größer ist als eine Dicke (E1) der Wand, an die der erste Zylinder angefügt ist, **dadurch gekennzeichnet, dass** eine der beiden Seitenwände (11 - 12) eine abnehmbare Seitenabdeckung für den Zugang zum Inneren des Behälters bildet und dass am Eintrittsschlitz (6) das erste freie Ende (8a) der unteren Wand (8) des Behälters einen zweiten Zylinder (8a1) umfasst, dessen Querschnitt (D1) größer ist als eine Dicke (E1) der Wand, an die der zweite Zylinder angefügt ist, und dass jeder Zylinder (7a1, 8a1) von einer abnehmbaren Schutzhülse (201 - 202) bedeckt ist, deren Innenquerschnitt komplementär zum Zylinder ist, den die Hülse bedeckt, wobei jede Schutzhülse eine Längsöffnung (201a - 202a) aufweist, die durch zwei Blockierränder (201b - 202b) gegen die Wand, die den Zylinder trägt, den die Hülse bedeckt, begrenzt ist.

2. Applikator (1) nach Anspruch 1, wobei jeder Zylinder einen kreisförmigen Querschnitt aufweist, wobei jede Schutzhülse einen kreisförmigen, C-förmig geöffneten Querschnitt aufweist.

3. Applikator (1) nach einem der Ansprüche 1 oder 2, wobei die Schutzhülsen eine solche Dicke aufweisen, dass, wenn sie um die Zylinder des freien Endes der Rückwand und der unteren Wand eingesetzt werden, um eine solche Schlitzhöhe voneinander beabstandet sind, dass im Gebrauch das Band frei passieren kann, nicht aber die im Behälter gespeicherte Spachtelmasse.

4. Kit zum Applizieren von Fugenband zwischen zwei Gipskartonplatten, **dadurch gekennzeichnet, dass** es einen Applikator (1) nach einem der Ansprüche 1 bis 3 und mehrere Schutzhülsen mit unterschiedlichen Dicken umfasst, um eine Höheneinstellung des Eintrittsschlitzes in Abhängigkeit von der Viskosität der zu verwendenden Spachtelmasse zu ermöglichen.

5. Verfahren zur Instandhaltung eines Fugenbandapplikators nach einem der Ansprüche 1 bis 3, umfassend die folgenden Schritte:
a) Öffnen der Seitenwand, die die abnehmbare Seitenabdeckung bildet, um Zugang zum Inneren des Behälters und zu den freien Enden der Rückwand und der unteren Wand zu erhalten;
b) Entfernen der Schutzhülsen von den freien Enden der Rückwand und der unteren Wand des Behälters, indem sie entlang der Zylinder, die von den freien Enden der Rückwand und der unteren Wand des Behälters getragen werden, abgezogen werden;
c) Einsetzen neuer Schutzhülsen, indem sie entlang der Zylinder, die von den freien Enden der Rückwand und der unteren Wand des Behälters getragen werden, aufgeschoben werden;
d) Schließen der Seitenwand, die die abnehmbare Seitenabdeckung bildet.

## Claims

1. Applicator (1) of jointing tape for joining two sheets of plasterboard, the applicator comprising a payout device (2) for paying out a jointing tape from a roll (3) and a mud chamber (4) through which the tape is paid out in use, the chamber having, with reference to the use position, a tape inlet slot (6) formed between a free end (7a) of a rear wall (7) of the chamber and a first free end (8a) of a lower wall (8) of the chamber, and a tape outlet slot (9) formed between a free end (10a) of a frontal wall (10) of the chamber and a second free end (8b) of the lower wall (8) of the chamber, the latter also comprising two side walls (11-12), the free end (7a) of the rear wall (7) of the chamber comprising, at the inlet slot (6), a first cylinder (7a1) with a cross section (D1) greater than a thickness (E1) of the wall to which the first cylinder is attached, **characterized in that** one of the two side walls (11-12) constitutes a removable side cover for accessing the inside of the chamber, and **in that**, at the inlet slot (6), the first free end (8a) of the lower wall (8) of the chamber comprises a second cylinder (8a1) with a cross section (D1) greater than a thickness (E1) of the wall to which the second cylinder is attached, and **in that** each cylinder (7a1, 8a1) is covered by a removable protective sleeve (201-202) with an interior cross section that complements the cylinder that the sleeve covers, each protective sleeve having a longitudinal opening (201a-202a) delimited by two immobilization edges (201b-202b) for immobilization against the wall bearing the cylinder that the sleeve covers.

2. Applicator (1) according to Claim 1, wherein each cylinder has a circular cross section, each protective sleeve having an open C-shaped circular cross section.

3. Applicator (1) according to either one of Claims 1 and 2, wherein the protective sleeves have a thickness such that when they are inserted around the cylinders of the free end of the rear wall and of the lower wall, they are spaced apart by an inlet slot height that is such that, in use, the tape is able to pass through freely but the mud stored in the chamber is not.

4. Kit for applying jointing tape for joining two sheets of plasterboard, **characterized in that** it comprises an applicator (1) according to any one of Claims 1 to 3 and a plurality of protective sleeves of different thicknesses to allow the height of the inlet slot to be adjusted depending on the viscosity of the mud that is to be used.

5. Method for maintaining a jointing tape applicator according to any one of Claims 1 to 3, comprising the following steps:
a) opening the side wall constituting the removable side cover in order to access the inside of the chamber and the free ends of the rear wall and of the lower wall;
b) removing the protective sleeves from the free ends of the rear wall and of the lower wall of the chamber by sliding them along the cylinders borne by said free ends of the rear wall and of the lower wall of the chamber;
c) inserting new protective sleeves by sliding them along the cylinders borne by the free ends of the rear wall and of the lower wall of the chamber;
d) closing the side wall constituting the removable side cover.
